# EUROPÄISCHE PATENTSCHRIFT

(11) **EP 3 265 401 B1**
(45) Veröffentlichungstag und Bekanntmachung des Hinweises auf die Patenterteilung: **01.05.2019**
(21) Anmeldenummer: 16700110.6
(22) Anmeldetag: 06.01.2016
(51) Int. Cl.: B65D 83/04

(54) **EINSATZTEIL FÜR EINEN SPENDER UND SPENDER**
INSERT PART FOR A DISPENSER, AND DISPENSER
ÉLÉMENT D'INSERTION POUR DISTRIBUTEUR ET DISTRIBUTEUR

(30) Priorität: 08.01.2015 DE 202015100051 U
(43) Veröffentlichungstag der Anmeldung: 10.01.2018
(73) Patentinhaber: Baranski, Slawomir, 00-870 Warschau (PL)
(72) Erfinder: Baranski, Slawomir, 00-870 Warschau (PL)
(74) Vertreter: Müller, Enno
(86) Internationale Anmeldenummer: PCT/EP2016/050122
(87) Internationale Veröffentlichungsnummer: WO 2016/110506

(56) Entgegenhaltungen:
- US-A- 4 530 447
- US-A1- 2007 267 304

## Beschreibung

### Gebiet der Technik

Die Erfindung betrifft zunächst ein Einsetzteil für einen Spender, insbesondere einen Stückgut-Spender wie beispielsweise einen Tablettenspender, mit einem Bodenteil und einer randseitigen Einsatzwandung, wobei das Bodenteil eine Durchsatzöffnung und eine die Durchsatzöffnung umgebende Aufnahmefläche aufweist und wobei weiter die Aufnahmefläche von der Einsatzwandung überragt ist und die Einsatzwand oberseitig mit einem nach außen übergreifenden Flansch endet.

Weiter betrifft die Erfindung einen Spender zur Ausgabe eines Spendegutes, insbesondere einen Stückgut-Spender wie beispielsweise einen Tablettenspender, wobei der Spender zur Verbringung von Spendegut in eine Herausnahme-Bereitschaftsstellung zunächst in einem geschlossenen Zustand umzuwenden ist, mit einem eine Öffnung, die durch einen Deckel verschließbar ist, und einen Boden aufweisenden Vorratsgehäuse und einem in dem Vorratsgehäuse angeordneten Einsatzteil, wobei das Einsatzteil ein Bodenteil und eine randseitige Einsatzwandung aufweist, wobei weiter das Bodenteil das Vorratsgehäuse in einen Vorratsraum und einen Ausgaberaum unterteilt und das Spendegut von dem Vorratsraum nur unter Durchsetzung einer in dem Bodenteil ausgebildeten Durchsatzöffnung in den Ausgaberaum gelangen kann und die Einsatzwand oberseitig mit einem nach außen übergreifenden, auf dem Außenrand aufliegenden Flansch endet.

### Stand der Technik

Derartige Einsatzteile und Spender sind bereits bekannt geworden. Zum Stand der Technik ist beispielsweise auf die US 4 530 447 A zu verweisen. Aus der US 2007/0267304 A1 ist ein Einsatzteil und ein Spender mit einem Einsatzteil bekannt, bei welchen die Aufnahmefläche gegenüber der mittig erhöhten Durchsatzöffnung kreisringförmig umlaufend zu der Durchsatzöffnung ausgebildet ist. Weiter ist aus der WO 2004/080366 A2 ein Einsatzteil bekannt, bei welchem die Durchsatzöffnung in mehreren von dem Bodenteil des Einsatzteils nach oben ragenden Ausformungen gebildet ist. Schließlich ist auf die JP 2010-260613 A zu verweisen. Bei einem hieraus bekannten Einsatzteil sind unterseitig des Bodenteils Rippen ausgebildet, die Aufnahmefläche und die Einsatzwandung, welche die Aufnahmefläche überragt, aber ebenflächig durchgehend ausgebildet sind.

### Zusammenfassung der Erfindung

Ausgehend von dem dargelegten Stand der Technik beschäftigt sich die Erfindung mit der Aufgabenstellung, ein Einsatzteil bzw. einen Spender mit einem Einsatzteil anzugeben, das bzw. der insbesondere zur Entnahme von Stückgut günstig ausgebildet ist.

Diese Aufgabe ist zunächst beim Gegenstand des Anspruches 1 gelöst, wobei darauf abgestellt ist, dass an der Einsatzwandung eine oder mehrere zu der Durchsatzöffnung hin vorstehende Rippen ausgebildet sind.

Diese Aufgabe ist weiter beim Gegenstand des Anspruches 12 gelöst, wobei ebenfalls darauf abgestellt ist, dass an der Einsatzwandung eine oder mehrere zu der Durchsatzöffnung hin vorstehende Rippen ausgebildet sind.

Hiermit ist ein Spender angegeben, bei welchem das Einsatzteil einfach einsetzbar und gegebenenfalls auch entfernbar ist. Mit Hilfe des Einsatzteils kann ein einfaches zylindrisches, einen Boden aufweisendes Gefäß in einen Spender mit einem Vorratsraum und einem Ausgaberaum umgewandelt werden, wobei zufolge der Durchsatzöffnung bei geschlossenem Verschlussteil durch einfaches Umwenden Spendegut, das insbesondere granulatförmig oder tablettenförmig ist, aus dem Vorratsraum in den Aufnahmeraum zur Entnahme verbracht werden kann. Das Einsatzteil braucht nicht weiter in dem Spender befestigt zu sein. Zufolge des Verschlussteils kann es im Hinblick auf die erforderliche Umwendung gehaltert sein. Nach Öffnen des Verschlussteils erfolgt nur eine Entnahme von auf der Aufnahmefläche liegendem Spendegut, so dass auch hierfür keine Befestigung des Einsatzteils in dem Spender erforderlich ist.

Die Durchsatzöffnung kann in ihrer Größe, insbesondere bezüglich ihres größten freien Erstreckungsmaßes, in Abhängigkeit zur Größe und/oder der Anzahl der zu separierenden und auf der Aufnahmefläche zu platzierenden Tabletten gewählt sein. So können in einer Ausgestaltung bspw. gezielt zwei, drei oder vier Tabletten mit einer Ausgabe abgelegt werden. Diese können zudem zwischen den möglichen Rippen zur verbesserten Entnahme vereinzelt werden.

Auch kann die Öffnungsfläche der Durchsatzöffnung im Verhältnis zur freien, also auch rippenfreien Aufnahmefläche so groß gewählt sein, dass nur eine geringe Anzahl von Spendegütern bei einem Spendevorgang abgelegt wird, so bspw. nur ein, zwei, drei oder vier bis hin zu bspw. sechs oder sieben. So kann die Öffnungsfläche ¼ bis hin zu ¾ der sich durch Aufnahmefläche und Öffnungsfläche insgesamt ergebenden Gesamtfläche entsprechen.

Die Durchsatzöffnung kann einen kreisrunden, ovalen oder auch mehreckigen Grundriss aufweisen, darüber hinaus einen Freiformgrundriss.

Weiter kann die Durchsatzöffnung so groß gewählt sein, dass ein Durchfassen mit einem Finger ermöglicht wird, bspw. zum Entfernen des die Aufnahmefläche aufweisenden Spenderteils.

Ein auf der Aufnahmefläche abgelegtes Stückgut (Tablette) kann in einer möglichen Handhabung durch Kippen des geöffneten Spenders (unter Abdeckung der Durchsatzöffnung bspw. mit einem Finger) direkt auf die Hand fallen. Auch eine Entnahme durch Ergreifen des Stückgutes von der Aufnahmefläche ist möglich. Durch die auf der Aufnahmefläche vorgesehenen Rippen kann ein Stückgut entnommen werden, ohne hierbei weitere zu berühren.

Das Einsatzteil kann bereits herstellungsmäßig in einem Spender eingesetzt sein. Es kann aber auch als Zusatzteil zu schon bei einem Nutzer befindlichen Spendern dienen. Ein einfaches zylindrisches Gefäß mit einem Deckel, wie beispielsweise ein Marmeladenglas kann mit Hilfe des Einsatzteils zu einem Spender weitergebildet werden.

Das Bodenteil weist weiter bevorzugt einen kreisförmigen Grundriss auf. Dies insbesondere zum Einsetzen in zylinderförmige Teile eines solchen Spenders, für welchen das Einsatzteil vorgesehen ist. Abweichend hiervon kann sich auch ein rechteckiger oder quadratischer Grundriss anbieten. Darüber hinaus ist beispielsweise ein ovalförmiger oder aus mehreren Kreisabschnittsteilen und gerade verlaufenden Abschnitten zusammengesetzter Grundriss möglich.

Der Abstand mehrerer Rippen zueinander kann, wie bevorzugt, in Erstreckungsrichtung der Rippen gleichbleibend gewählt sein, bevorzugt angepasst an ein größtes Erstreckungsmaß eines Spendegutes. Es ergeben sich mit Bezug auf eine Draufsicht auf die Aufnahmefläche bevorzugt dreiseitig geschlossene Separierungskammern. Die Separierungskammern sind flankiert von den Rippen und rückwärtig geschlossen durch die Wandung. Bevorzugt sind die Kammern zu der Durchsatzöffnung hin gerichtet offen.

Auch können sich die Rippen ausgehend von der Aufnahmefläche hin bis zu einer durch die freie Stirnfläche der Wandung gegebene Ebene erstrecken.

In einer möglichen Ausgestaltung können zwei, drei oder vier Rippen, ggf. auch bis hin zu sechs Rippen oder mehr, in Nebeneinanderanordnung zugeordnet einem Seitenbereich der Wandung vorgesehen sein. Alternativ ist auch eine gegenüberliegende Anordnung von Rippen möglich, so dass sich mit Bezug zu der Durchsatzöffnung gegenüberliegende Separierungskammern ergeben. Auch besteht die Möglichkeit, an der Wandung umlaufend solche Rippen vorzusehen.

Der Abstand zweier benachbarter Rippen zueinander kann so gewählt sein, dass ein in einer Separierungskammer einliegendes Spendegut mit einer Fingerkuppe in Richtung auf die freie Stirnfläche der Wandung zur Entnahme verlagert werden kann, bevorzugt ohne hierbei ggf. weitere auf der Aufnahmefläche oder in weiteren Separierungskammern auf- bzw. einliegende Spendegüter zu berühren.

Jede Rippe kann zudem in Vorstehrichtung, d.h. in Erstreckungsrichtung ausgehend von der Wandung in Richtung auf die Durchsatzöffnung, ein abnehmendes Vorstandsmaß aufweisen. Bevorzugt nimmt das Vorstandsmaß bezogen auf eine Erstreckung in Ausrichtung der Spenderachse mit zunehmendem Abstand zu der Aufnahmefläche ab. Hierdurch kann ein aus Richtung der Wandung betrachteter keilförmiger oder konkaver Verlauf der freien Stirnfläche der Rippen erreicht sein, die eine Entnahme eines Spendegutes begünstigt.

Bei einem kreisförmigen Verlauf der Wandung kann sich eine Rippe radial oder entlang einer Radialen erstrecken. Eine parallele Anordnung mehrerer Rippen, bspw. drei, vier oder fünf Rippen, ist bevorzugt.

Das Bodenteil selbst kann auch eine gekrümmte Fläche, insbesondere eine nach außen, also in Durchsetzungsrichtung vorgewölbte Fläche aufweisen. In diesem Fall ist der rechtwinklige Verlauf als derjenige einer das Bodenteil durchsetzenden, oder parallel hierzu verschobenen Ebene zu verstehen, die bezogen auf einen üblichen Einsatzzustand rechtwinklig zu einer Senkrechten verläuft oder bezüglich beispielsweise der Einsatzwand oberseitig abschließend verläuft. Man kann den rechtwinkligen Verlauf auch als rechtwinklig zu einer Durchsetzungsrichtung der Durchsatzöffnung beschreiben.

Weiter kann das Bodenteil rückseitig der Aufnahmefläche einen oder mehrere sich im Wesentlichen rechtwinklig zu dem Bodenteil erstreckende Füße aufweisen, wobei ein Fuß bzw. jeder Fuß mit Ausnahme seines Übergangs in das Bodenteil einen freien Zugang zu dem gesamten Bodenteil belässt, so dass auch bei Ausbildung nur einer Durchsatzöffnung diese von einem gesamten Raum, der unterseitig des Bodenteils gegeben ist, zugänglich ist.

Der Fuß kann geeignet zur tiefenmäßigen Einsatzbegrenzung des Einsatzteils bezüglich eines Spenders dienen. Das Einsatzteil braucht nicht in dem Spender gesondert befestigt zu sein. Insbesondere in Zusammenwirkung mit einem Verschlussteil wie einem Deckel des Spenders kann bei geschlossenem Verschlussteil durch einfaches Umwenden ein Verbringen von Spendegut, insbesondere stückigem oder granuliertem Spendegut, in einen Ausgaberaum, der sich dann zwischen der Aufnahmefläche, der Einsatzwandung und dem Verschlussteil ergeben kann, vorgenommen werden. Nach Öffnen des Verschlussteils liegt das Spendegut entnahmebereit in einer Herausnahme-Bereitschaftsstellung auf der Aufnahmefläche. Dadurch, dass für die Durchsatzöffnung jegliches Spendegut unterhalb des Bodenteils zugänglich ist, ist auch eine vollständige Entleerung des Spenders durch nur eine Durchsatzöffnung ohne weiteres möglich.

Hinsichtlich eines Fußes ist auch bevorzugt, dass er stabartig ausgebildet ist. Er kann insbesondere über den größeren Teil seiner Länge einen gleichen Querschnitt aufweisen. Insbesondere ist ein Fuß auch in seiner Längserstreckung gerade ausgebildet.

Bevorzugt ist auch, dass ein solcher Fuß außerhalb einer Überdeckung zu der Einsatzwandung ausgebildet ist. Die Einsatzwandung, die gewöhnlich randseitig des Bodenteils, sich auf der Seite der Aufnahmefläche nach oben erstreckend, gebildet ist, ist also bevorzugt nicht unterseitig unmittelbar durch einen Fuß abgestützt. Der Fuß ist vielmehr im Hinblick auf die Einsatzwandung zum Inneren des Bodenteils versetzt angeordnet. Dies gilt bevorzugt auch für jeden der Füße im Falle von mehreren Füßen.

Alternativ oder ergänzend können ein oder mehrere Füße aber auch als unterseitige Fortsätze der oberseitigen Einsatzwandung, jedoch nicht umfangsmäßig geschlossen, sondern bevorzugt aufgeteilt in ein, zwei oder mehrere, weiter bevorzugt winkelgleich verteilte, Füße gebildet sein.

Das Bodenteil kann, etwa als Kunststoffspritzteil, einteilig mit einem oder mit den mehreren Füßen ausgebildet sein. Ein Fuß kann aber auch an dem Bodenteil steckgehaltert sein.

Im Hinblick auf eine Steckhalterung kann unterseitig an dem Boden ein hülsenförmiger Fortsatz ausgebildet sein, in welchen Fortsatz dann ein stabförmiger Fuß eingesteckt ist.

Weiter kann ein Fuß an seinem freien Ende eine Verdickung aufweisen. Beispielsweise eine kugelförmige Verdickung. Eine solche Verdickung ist auch günstig, wenn das Einsatzteil schon bei gefülltem Vorratsraum in ein Spendergehäuse eingesetzt wird. Die nach unten wandernden Füße können so schonend das Spendegut durchsetzen. In Abhängigkeit des Spendeguts kann alternativ auch eine Ausbildung einer Spitze an dem freien Ende des Fußes vorteilhaft sein. Nicht zuletzt können auch ein oder mehrere Füße mit einer Verdickung am freien Ende und ein oder mehrere Füße mit einer Spitze am freien Ende kombiniert an einem Einsatzteil vorgesehen sein.

Soweit mehrere Füße vorgesehen sind und das Einsatzteil bzw. jedenfalls das Bodenteil eine geometrische Mittelachse, die sich rechtwinklig zu der Erstreckung des Bodenteils erstreckt, aufweist, ist auch bevorzugt, dass die Füße in gleichen Umfangswinkeln verteilt an dem Bodenteil vorgesehen sind.

Ein Fuß kann oder auch mehrere Füße können mit einer Bodenplatte verbunden sein. Über die Bodenplatte kann sich der Fuß auf dem Boden des Spenders abstützen. Eine solche Anordnung kann vor einem Befüllen des Spenders in den Spender eingesetzt werden, wonach abschließend das Einsatzteil den Vorratsraum überdeckend aufgesetzt wird. Das Einsatzteil stützt sich hiernach auf dem Fuß ab.

In weiterer Ausgestaltung kann das Einsatzteil an dem zugewandten Ende des Fußes oder der Füße steck- oder rastgehaltert sein.

Hinsichtlich des Spenders mit darin befindlichem Einsatzteil kann das Einsatzteil eines oder mehrere der Merkmale aufweisen, die auch vorstehend beschrieben sind.

Bei einer zylindrischen Gestaltung der Einsatzwand ist die Außenfläche also eine umlaufende Zylinderfläche, die bevorzugt nicht mehr nach radial außen übergriffen ist. Gleiches ergibt sich im Falle eines rechteckigen, quadratischen oder ovalen oder sonst wie gearteten Grundrisses der Einsatzwand.

Hinsichtlich der mehreren Einsatzteile kann insbesondere vorgesehen sein, dass das zweite Einsatzteil der randseitigen Einsatzwandung des ersten Einsatzteils zugeordnet ausgebildet ist. Darüber hinaus kann vorgesehen sein, dass das zweite Einsatzteil hülsenartige gebildet ist. Hiermit kann es gleichsam als weitere Wandung innenseitig zu einer Wandung des Spenders (nur) ausgebildet sein. Auch kann das zweite Einsatzteil einen oder mehrere Stützfüße aufweisen. Bevorzugt wächst ein solcher Stützfuß aus einem Hülsenabschnitt, der dann bevorzugt nicht die gesamte, unterhalb des Bodenteils des ersten Einsatzteils gegebenen Raum des Spenders ausfüllend vorgesehen ist.

Das Befüllen des Spenders kann bei Ausbildung vereinzelter, bspw. unterseitig des Einsatzteiles rasthalterbaren Füßen vor einem Einsetzen der so geschaffenen Einheit aus Einsatzteil und Füßen in das Spendergehäuse erfolgen. Mit einsetzen der Einheit durchsetzen die Füße das Stückgut in dem Spender. Alternativ kann diese Einheit auch vor einem Befüllen mit Stückgut in das Spendergehäuse eingesetzt werden. Das Befüllen kann dann durch die Durchsatzöffnung erfolgen.

Bei Ausbildung des einen Fußes oder der mehreren Füße als (zweites) Einsatzteil, kann dieses vorab in das Spendergehäuse eingesetzt werden, wonach die Befüllung mit Stückgut erfolgt. Abschließend wird der Spender-Vorratsraum überdeckt durch das die Durchsatzöffnung aufweisende und sich auf den Füßen abstützende (erste) Einsatzteil.

### Kurze Beschreibung der Zeichnungen

Nachstehend ist die Erfindung des Weiteren anhand der beigefügten Zeichnung erläutert, die jedoch lediglich Ausführungsbeispiele wiedergibt. Hierbei zeigt:
- Fig. 1: ein Einsatzteil in einer perspektivischen Ansicht von schräg unten;
- Fig. 2: das Einsatzteil in einer perspektivischen Ansicht von schräg oben;
- Fig. 3: eine Darstellung gemäß Figur 1 einer weiteren Ausführungsform des Einsatzteils;
- Fig. 4: eine Darstellung einer nochmals weiteren Ausführungsform in einer Darstellung gemäß Figur 1;
- Fig. 5: die Verdeutlichung einer Zuordnung eines Einsatzteils zu einem Spender;
- Fig. 6: der Spender gemäß Figur 5 mit eingesetztem Einsatzteil;
- Fig. 7: eine gegenüber Figur 6 abgewandelte Ausführungsform;
- Fig. 8: eine Explosionsdarstellung eines Einsatzteil mit eingesetztem Fuß;
- Fig. 9: eine Zuordnung eines Einsatzteils weiterer Ausführungsform zu einem Spender;
- Fig. 10: der Spender gemäß Figur 9 mit eingesetztem Einsatzteil;
- Fig. 11: eine Darstellung gemäß Figur 10 eines nochmals abgewandelten Spenders;
- Fig. 12: eine teilweise aufgeschnittene Darstellung eines Spenders mit eingesetztem Einsatzteil;
- Fig. 13: einen Querschnitt durch den Gegenstand gemäß Figur 12, geschnitten entlang der Linie XIII - XIII;
- Fig. 14: eine Darstellung des Spenders gemäß Figur 13 in geschlossenem Zustand und umgewendeter Stellung;
- Fig. 15: den Spender gemäß Figur 14 mit Spendegut im Ausgaberaum;
- Fig. 16: den Spender gemäß Figur 15 bei geöffnetem Verschlussteil;
- Fig. 17: eine Darstellung gemäß Fig. 8, jedoch mit integral angeformtem Stützfuß;
- Fig. 18: Explosionsdarstellung eines Spenders mit einem Set von Einsatzteilen;
- Fig. 19: einen Spender mit darin befindlichem Set von Einsatzteilen gemäß Fig. 18;
- Fig. 20: eine weitere Alternative für das zweite Einsatzteil; und
- Fig. 21: eine nochmalige Alternative für das zweite Einsatzteil;
- Fig. 22: in einer weiteren Ausführungsform einen Spender in explosionsperspektivischer Darstellung;
- Fig. 23: einen Längsschnitt durch den Spender gemäß Figur 22;
- Fig. 24: eine perspektivische Darstellung eines Einsatzteiles in einer weiteren Ausführungsform;
- Fig. 25: die Draufsicht hierzu;
- Fig. 26: den Schnitt gemäß der Linie XXVI - XXVI in Figur 25 und
- Fig. 27: den Schnitt gemäß der Linie XXVII - XXVII in Figur 25;
- Fig. 28: eine perspektivische Detaildarstellung gemäß Figur 24, eine weitere Ausführungsform betreffend;
- Fig. 29: den Schnitt gemäß der Linie XXIX - XXIX in Figur 28.

### Beschreibung der Ausführungsformen

Die Ausführungsformen der Figuren 1 bis 17 betreffen eine Ausgestaltung mit nur einem Einsatzteil. Zwar kann hier, wie nachstehend noch im Einzelnen erläutert, der Fuß steckverbunden sein. Er stellt damit aber kein zweites Einsatzteil im Sinne des Anmeldungsgegenstandes dar.

Dargestellt und beschrieben sind zunächst mit Bezug zu den Figuren 1 bis 4 verschiedene Einsatzteile 1.

Das Einsatzteil 1 gemäß den Figuren 1 und 2 weist ein Bodenteil 2 und eine Einsatzwandung 3 auf. Die Einsatzwandung 3 ist bei dem Ausführungsbeispiel als bevorzugt in Umfangsrichtung geschlossene zylindrische Wand ausgebildet. Die Einsatzwand 3 kann auch in Umfangsrichtung unterbrochen ausgebildet sein.

Das Bodenteil 2 weist eine Durchsatzöffnung 4 auf, mittels welcher bei erfolgtem Einbau eines Einsatzteils 1 in einen Spender, wie nachstehend noch beschrieben, Spendegut von einem Raum unterseitig des Bodenteils 2 gelangen kann. Die Oberseite des Bodenteils 2 bildet eine Aufnahmefläche 5, auf welcher dann zur Entnahme bereites Spendegut, siehe auch Figur 16, aufliegen kann. Der Raum zwischen der Aufnahmefläche 5 und, bei Einsatz in einem Spender, einer Unterseite eines Verschlussteils, gegebenenfalls entsprechend der Höhe der Einsatzwandung 3, bildet einen Entnahmeraum.

Unterseitig des Bodenteils 2, d. h. auf der Seite rückseitig zu der Aufnahmefläche 5, sind beim Ausführungsbeispiel der Figuren 1 und 2 drei Füße 6 angeordnet. Ein Fuß 6 erstreckt sich rechtwinklig zu dem Bodenteil 2. Aufgrund der in Durchsetzungsrichtung der Durchsetzungsöffnung 4 gegebenen gekrümmten, leicht konischen Ausformung des Bodenteils 2 ist beim Ausführungsbeispiel die Rechtwinkligkeit bezüglich einer Ebene E gegeben, die hier durch die unterseitige Randkante 7 des Bodenteils 2 gelegt ist.

Eine Durchsatzöffnung 4 weist weiter eine Durchsetzungsrichtung R auf, siehe beispielsweise Figur 14. Das Bodenteil 2 erstreckt sich, jedenfalls im Wesentlichen, etwa mit Ausnahme der beschriebenen Auswölbung, rechtwinklig zu dieser Durchsetzungsrichtung R.

Ein Fuß ist als einzelstehendes Teil ausgebildet, das jeweils, auch alle drei Füße 6 des Ausführungsbeispiels zusammengefasst, einen freien Zugang zu der Durchsatzöffnung 4 von unterseitig des Bodenteils 2 belässt.

Bei der Ausführungsform der Figuren 3 und 4 ist jeweils nur ein, und dann auch bevorzugt zentral angeordneter Fuß 6 vorgesehen.

Im Einzelnen, wobei dies aber auf alle Ausführungsbeispiele zutrifft, kann ein Fuß 6 mit einer Spitze 8 oder mit einer Verdickung 9, die gemäß Ausführungsbeispiel kugelförmig sein kann, ausgebildet sein. Beide Ausgestaltungen haben Vorteile im Hinblick auf ein Durchsetzen von Spendegut bei Einsatz eines solchen Einsatzteils 1 in einen bereits gefüllten Vorratsraum.

Mit Bezug zu Figur 5 ist die Zuordnung eines Einsatzteils 1 zu einem Vorratsgehäuse 10 dargestellt, wobei zusätzlich noch ein hier nicht dargestelltes Verschlussteil vorgesehen ist.

Das Einsatzteil 1 wird mit dem Fuß 6 vorweg in das Vorratsgehäuse 10 eingesetzt. Dies kann in einem Zustand sein, in welchem sich in dem Vorratsgehäuse 10 bereits Spendegut befindet. Es kann aber auch in einem Zustand sein, bei welchem noch kein Spendegut in dem Vorratsgehäuse 10 ist. Da in letzterem Fall das Spendegut durch die Durchsatzöffnung 4 erst hineingebracht werden müsste, ist es vorteilhaft, das Vorratsgehäuse 10 mit dem Einsatzteil 1 zu versehen, wenn bereits Spendegut enthalten ist.

Die Einsatzwandung 3 ist hinsichtlich ihres Außendurchmessers D an einen Innendurchmesser d des Öffnungsbereichs des Vorratsgehäuses 10 angepasst. Eine Länge L des Fußes 6 ist im Hinblick auf eine Tiefe t des Vorratsgehäuses 10 so gewählt, dass bei eingesetztem Einsatzteil 1, wenn dieses mit einer Stirnfläche 11 mit einem Außenrand 12 des Vorratsgehäuses 10 abschließt oder demgegenüber noch versenkt ist, auf einem Boden 13 des Vorratsgehäuses 10 aufsitzt.

Mit Bezug zu Figur 6 ist die zusammengesetzte Konfiguration dargestellt, auch hier ohne Verschlussteil.

Die Ausführungsform der Figur 7 zeigt einen gleichen zusammengesetzten Spender, wobei jedoch die Durchsatzöffnung 4 hier exzentrisch des bevorzugt kreisförmigen Bodenteils 2 ausgebildet ist. Bei allen Ausführungsbeispielen und bevorzugt ist nur eine Durchsatzöffnung 4 vorgesehen.

Der Fuß 6 ist auch beim Ausführungsbeispiel der Figur 7 zentral mittig vorgesehen.

Unter Bezug auf Figur 8 ist zu erkennen, dass der Fuß 6 an dem Bodenteil 2 steckgehaltert sein kann. Hierzu kann im Einzelnen ein Hülsenteil 14 unterseitig des Bodenteils 2 angeordnet sein, in welches der zylinderartig geformte Fuß 6 (mit Ausnahme seiner kugelförmigen Spitze) eingesetzt werden kann. Bei geeigneter Passungswählung kann eine feste Klemmhalterung erreicht sein.

Eine weitere Ausführungsform ist in Figur 9 dargestellt, die sich dadurch auszeichnet, dass die Einsatzwand 3 oberseitig mit einem nach außen übergreifenden Flansch 15 endet. Der Flansch 15 kann entsprechend auf dem Außenrand 12 zur Auflage kommen. In diesem Fall kann der Flansch 15 die Begrenzung in Tiefenrichtung des Einsatzteils bezüglich des Vorratsgehäuses 10 darstellen. In einem solchen Fall kann der Fuß 6 dazu dienen, eine zusätzliche Stabilisierung des Bodenteils 2 erreichen zu lassen. Etwa in dem Sinne, dass das Bodenteil an sich vergleichsweise dünn ausgebildet sein kann, so dass es sich ohne den einen oder die mehreren Füße durchbiegen würde. Soweit ein Flansch 15 vorgesehen ist, können die Füße aber auch vollständig entfallen.

Die kugelartigen Ausformungen an den freien Enden der Füße müssen nicht unbedingt eine Kugel sein, die im Durchmesser größer ist als der sich daran anschließende Schaft. Dies soll auch mit Fig. 9 verdeutlicht werden, wo ersichtlich die Füße lediglich unten eine Abrundung aufweisen.

Figur 10 zeigt den Spender gemäß Figur 9 in der zusammengesetzten Stellung.

Figur 11 zeigt einen gegenüber Figur 10 nochmals abwandelten Spender mit einem Vorratsgehäuse 10 geringerer Tiefe und zentraler Durchsatzöffnung 4.

Auch bei den Spendern der Figuren 9 und 10 ist die Durchsatzöffnung 4 bevorzugt zentral ausgebildet.

In Figur 12 ist ein Spender dargestellt, der oberseitig auch mit einem Verschlussteil 16 versehen ist. Es handelt sich um einen üblichen Deckel. Dieser kann schraub- oder klemmbefestigt sein. Auch, wie in Figur 14 angedeutet, als einteiliges Kunststoffteil anscharniert sein.

Das Einsatzteil ist, entsprechend der Ausführungsform der Figuren 1 und 2, mit drei Füßen 6 ausgebildet.

Diese Ausbildung ist in der Querschnittsdarstellung der Figur 13 nochmals verdeutlicht.

Gemäß Figur 14 ist verdeutlicht, dass ein Nutzer, um Spendegut aus dem Spender entnehmen zu können, zunächst im geschlossenen Zustand den Spender umzuwenden hat, auf den Kopf zu stellen hat, so dass Spendegut in den Aufnahmeraum fallen kann. Beim Zurückdrehen gemäß Figur 15 und nach einem Öffnen gemäß Figur 16 liegt das Spendegut sodann entnahmebereit auf der Aufnahmefläche 5.

Mit Bezug zu Fig. 17 ist eine weitere Ausführungsform des Gegenstandes gemäß Fig. 8 dargestellt. Hierbei ist dargestellt, dass der Fuß 6 integral mit dem Einsatzteil 1 verbunden ausgebildet ist. Er ist materialeinheitlich an das Bodenteil 2 angeformt.

Eine weitere Ausführungsform, die nicht in Alleinstellung dargestellt ist, betrifft die Ausführungsform der Fig. 9. Hier können auch die Füße 6 vollständig entfallen, so dass die Halterung nur vermittels des Flansches 15 auf dem Außenrand 12 eines Vorratsgefäßes gegeben sein kann.

Mit Bezug zu Fig. 18 ist ein Spender in Form eines Vorratsgehäuses 10 dargestellt, in welchen ein erstes Einsatzteil 1 und ein zweites Einsatzteil 17 einsetzbar ist.

Das zweite Einsatzteil 17 ist ersichtlich mit einem Hülsenabschnitt 18 gebildet, von dem einzelne Stützfüße 19 nach unten abragen. Das Hülsenteil 18 ist hinsichtlich seines Durchmessers so vorgesehen, dass es unmittelbar an einer Innenwandung 20 des Vorratsgehäuses 10 zur Anlage kommt.

Das erste Einsatzteil 1 ist prinzipiell wie vorstehend schon beschrieben ausgebildet. Es ist nur nicht mit einem Fuß 6 versehen und bevorzugt auch nicht hiermit verbindbar. Das erste Einsatzteil 1 liegt vielmehr im Zuordnungszustand innerhalb des Vorratsgehäuses 10, vgl. auch Fig. 19, lediglich auf einem oberen Stirnrand 21 des zweiten Einsatzteils 17 auf.

Im Übrigen wird zur Beschreibung des ersten Einsatzteils 1 auf die vorstehende Beschreibung verwiesen.

Herstellungsmäßig kann so vorgegangen werden, dass zunächst in üblicher Weise das Vorratsgehäuse 10 hergestellt wird. Dann wird das zweite Einsatzteil 17 eingesetzt. Danach kann das Stückgut 22 in das Vorrats gehäuse 10 eingeführt werden, ohne dass durch eine relevante Verengung der oberen Öffnung des Vorratsgehäuses 10 die Einfüllung erschwert wird. Erst danach kann dann das erste Einsatzteil 1 aufgesetzt werden, so dass eine Spendefunktion wie im Hinblick etwa auf die Figuren 13 bis 16 beschrieben, erreicht werden kann. Mit Bezug zu den Figuren 20 und 21 sind weitere Alternativen für das zweite Einsatzteil, wie es entsprechend den Darstellungen der Figuren 18 und 19 eingesetzt werden kann, dargestellt.

Es kann sich hierbei ersichtlich, wie sich aus diesen Figuren ergibt, um drahtgestellartige Elemente handeln. Wenn auch bevorzugt ist, Fig. 21, dass der obere Abstützrand kreisförmig und angepasst an die Innenfläche des Vorratsbehältnisses gebildet ist, kann er aber auch, Fig. 20, teilweise in das Innere des durch die Füße aufgespannten Kreises vorragen. Es können bzgl. des durch die Füße aufgespannten Kreises sekantenartige Verläufe gegeben sein. Etwa in Form eines Dreiecks, wie konkret aus Fig. 20 hervorgeht. Diesbezüglich des oberen Abstützrandes für das erste Einsatzteil.

Im Weiteren kann das Einsatzteil auch eine sonstige Gestaltung haben, etwa oval sein, rechteckig, mehreckig, etwa sechs- oder achteckig usw. Diese Gestaltung bezieht sich darauf, welche Fläche durch die Füße des Einsatzteils aufgespannt ist und/oder wie der Stirnrand 21 verläuft. Denn insofern kann auch nur eine punktweise Berührung/Abstützung zu dem oberen Teil mit dem Bodenteil 2 und der Einsatzwandung 3 ausreichend sein.

Gemäß der Darstellungen in den Figuren 22 und 23 kann sich das gesonderte (zweite) Einsatzteil 17 aus einer Bodenplatte 24 und einem hierauf angeordneten stabförmigen Fuß 6 zusammensetzen. Die Bodenplatte 24 und der Fuß 6 können, wie bevorzugt, einstückig und materialeinheitlich ausgebildet sein. Auch können mehrere Füße 6 auf der Bodenplatte 24 angeordnet sein.

Das Einsatzteil 17 stützt sich über die Bodenplatte 24 auf dem Boden 13 des Spenders ab, wobei die Grundrissfläche der Bodenplatte 24 bevorzugt angepasst ist an die des Bodens 13, also bei kreisförmig verlaufender Spenderwandung einen kreisscheibenförmigen Grundriss aufweisend.

Der Fuß 6 erstreckt sich bevorzugt senkrecht zur Erstreckungsebene der Bodenplatte 24 und stützt mit seinem freien Ende das (erste) Einsatzteil 1 ab. Im Zusammenwirkungsbereich kann eine Rast- oder Clipsverbindung zwischen Fuß 6 und Einsatzteil 1 vorgesehen sein.

Die vorbeschriebene Ausführungsform bietet eine günstige Befüllung des Spenders mit Stückgut 22 vor Einsetzen des Einsatzteils 1.

Die Figuren 24 bis 27 zeigen eine weitere Ausführungsform eines Einsatzteiles 1. Ausgabeseitig sind auf der Aufnahmefläche 5 Rippen 23 ausgebildet. In dem dargestellten Ausführungsbeispiel sind vier solcher Rippen 23 vorgesehen, die parallel und gleichmäßig zueinander beabstandet verlaufen, hierbei bevorzugt parallel ausgerichtet sind zu einer Radialen der im Grundriss kreisförmigen Aufnahmefläche 5.

Die Rippen 23 erstrecken sich jeweils von der Einsatzwandung 3 ausgehend in Richtung auf die Durchsatzöffnung 4, wobei die nach Innen weisenden Rippen 23 in einer gemeinsamen, quer zu einer parallel zum Verlauf der Rippen ausgerichteten Durchmesserlinie der Wandung verlaufenden Ebene und mit Abstand zu der Durchsatzöffnung 4 enden.

Die Rippen 23 können nur einer Seite der Wandung zugeordnet vorgesehen sein (siehe bspw. Fig. 24 und 25).

Auch ist die gegenüberliegende Anordnung von Rippengruppen möglich (vergl. Fig. 28 und 29).

Das Maß c der parallelen Beabstandung der Rippen 23 zueinander, wie auch insbesondere das maximale Vorstandsmaß b, sind bevorzugt angepasst an ein maximales Erstreckungsmaß des Stückgutes 22. Die Maße b und c können darüber hinaus dem 0,9- bis 1,2-Fachen des größten Öffnungsmaßes (bspw. Durchmesser) der Durchsatzöffnung 4 entsprechen.

Bevorzugt nimmt das Vorstandsmaß b einer Rippe 23 ausgehend von der Aufnahmefläche 5 nach oben bis in die durch die freie Stirnfläche der Wandung gegebene Öffnungsebene ab. So kann, wie auch dargestellt, eine von der Wandung aus betrachtete konkave Gestaltung der nach Innen weisenden Stirnflächen der Rippen 23 gegeben sein, wobei das Vorstandsmaß b fußseitig im Bereich der Aufnahmefläche 5 dem 1,5- bis 2,5-Fachen des Rippen-Vorstandsmaßes im Bereich der Öffnungsebene entsprechen kann (vgl. Figur 27).

Es ist so eine günstige Entnahme des Stückgutes 22 erreichbar, darüber hinaus eine (zusätzliche) Separierung für den Fall, dass mehr als ein Stückgut 22 in den Ausgaberaum ausgegeben wurde.

Die konkav zulaufenden Stirnflächen der Rippen 23 ergeben in Kombination mit der damit einhergehenden Verringerung des Vorstandsmaßes b in Entnahmerichtung einen handhabungsgünstigen Effekt. Durch eine abstreifende Bewegung mit einem Finger in Richtung auf die Öffnungsebene wird das Stückgut 22 mitgeschleppt und zum Eingreifen freigelegt.

Wie in den Fig. 24 und 25 in strichpunktierter Linienart dargestellt und darüber hinaus in Fig. 28 gezeigt, kann die Durchsatzöffnung 4 im Grundriss auch oval gestaltet sein und/oder mit einer Öffnungsfläche gebildet sein, die so groß gewählt ist, dass im Zuge eines Spendevorganges nur eine kleine Anzahl von Spendegütern auf der Aufnahmefläche 5 abgelegt werden. Überschüssige Spendegüter fallen durch die Durchsatzöffnung 4 zurück in das Vorratsgehäuse 10.

Es kann sich zwischen den freien, der Durchsatzöffnung 4 zugewandten Stirnflächen der Rippen 23 und der umlaufenden Randkante der Durchsatzöffnung 4 eine etwa ringförmige Aufnahmefläche ergeben, mit einem Radialmaß, das etwa dem größten Erstreckungsmaß des Spendegutes bis hin zum 2-Fachen desselben entspricht.

**Liste der Bezugszeichen**

| | | | |
|---|---|---|---|
| 1 | [erstes] Einsatzteil | b | Vorstandsmaß |
| 2 | Bodenteil | c | Maß |
| 3 | Einsatzwandung | d | Innendurchmesser |
| 4 | Durchsatzöffnung | t | Tiefe |
| 5 | Aufnahmefläche | | |
| 6 | Fuß | | |
| 7 | Randkante | | |
| 8 | Spitze | | |
| 9 | Verdickung | | |
| 10 | Vorrats gehäuse | | |
| 11 | Stirnfläche | | |
| 12 | Außenrand | | |
| 13 | Boden | | |
| 14 | Hülsenteil | | |
| 15 | Flansch | | |
| 16 | Verschlussteil | | |
| 17 | [zweites] Einsatzteil | | |
| 18 | Hülsenabschnitt | | |
| 19 | Stützfuß | | |
| 20 | Innenwand | | |
| 21 | Stirnfläche, Stirnrand | | |
| 22 | Stückgut | | |
| 23 | Rippe | | |
| 24 | Bodenplatte | | |
| D | Außendurchmesser | | |
| E | Ebene | | |
| L | Längsachse | | |
| R | Durchsetzungsrichtung | | |

## Patentansprüche

1. Einsatzteil (1) für einen Spender, insbesondere einen Stückgut-Spender, wie beispielsweise einen Tablettenspender, mit einem Bodenteil (2) und einer randseitigen Einsatzwandung (3), wobei das Bodenteil (2) eine Durchsatzöffnung (4) und eine die Durchsatzöffnung (4) umgebende Aufnahmefläche (5) aufweist und wobei weiter die Aufnahmefläche (5) von der Einsatzwandung (3) überragt ist und die Einsatzwand (3) oberseitig mit einem nach außen übergreifenden Flansch (15) endet, **dadurch gekennzeichnet, dass** an der Einsatzwandung (3) eine oder mehrere zu der Durchsatzöffnung (4) hin vorstehende Rippen (23) ausgebildet sind.

2. Einsatzteil (1) nach Anspruch 1, **dadurch gekennzeichnet, dass** das Bodenteil (2) einen kreisförmigen Grundriss aufweist.

3. Einsatzteil (1) nach einem der vorhergehenden Ansprüche, **dadurch gekennzeichnet, dass** eine Rippe (23) in einer Vorstehrichtung ein abnehmendes Vorstandsmaß (b) aufweist.

4. Einsatzteil (1) nach einem der vorhergehenden Ansprüche, **dadurch gekennzeichnet, dass** sich bei kreisförmig verlaufender Wandung eine Rippe (23) radial erstreckt.

5. Einsatzteil (1) nach einem der vorhergehenden Ansprüche, **dadurch gekennzeichnet, dass** das Bodenteil (2) rückseitig der Aufnahmefläche (5) einen oder mehrere sich im Wesentlichen rechtwinklig zu dem Bodenteil (2) erstreckende Füße (6) aufweist, wobei ein Fuß bzw. jeder Fuß (6) mit Ausnahme seines Übergangs in das Bodenteil (2) einen freien Zugang zu dem gesamten Bodenteil (2) belässt, so dass auch bei Ausbildung nur einer Durchsatzöffnung (4) diese von einem gesamten Raum, der unterseitig des Bodenteils (2) gegeben ist, zugänglich ist.

6. Einsatzteil (1) nach Anspruch 5, **dadurch gekennzeichnet, dass** ein Fuß (6) stabartig ausgebildet ist.

7. Einsatzteil (1) nach einem der Ansprüche 5 oder 6, **dadurch gekennzeichnet, dass** ein Fuß (6) außerhalb einer Überdeckung zu der Einsatzwandung (3) ausgebildet ist.

8. Einsatzteil (1) nach einem der Ansprüche 5 bis 7, **dadurch gekennzeichnet, dass** ein Fuß (6) in dem Bodenteil (2) steckgehaltert ist.

9. Einsatzteil (1) nach einem der Ansprüche 5 bis 8, **dadurch gekennzeichnet, dass** ein Fuß (6) an seinem freien Ende eine Verdickung (9) aufweist.

10. Einsatzteil (1) nach einem der Ansprüche 5 bis 9, **dadurch gekennzeichnet, dass** mehrere Füße (6) in gleichem Umfangswinkel verteilt bezüglich einer zentralen Achse des Bodenteils (2) angeordnet sind.

11. Einsatzteil nach einem der Ansprüche 5 bis 10, **dadurch gekennzeichnet, dass** ein Fuß (6) oder mehrere Füße (6) mit einer Bodenplatte (24) verbunden sind.

12. Spender zur Ausgabe eines Spendeguts, insbesondere ein Stückgut-Spender, wie beispielsweise ein Tablettenspender, wobei der Spender zur Verbringung von Spendegut in einer Herausnahme-Bereitschaftsstellung zunächst in einem geschlossenen Zustand umzuwenden ist, mit einem eine Öffnung, die durch ein Verschlussteil (16) verschließbar ist, und einen Boden (13) sowie eine Außenwand (12) aufweisenden Vorratsgehäuse (10) und einem in dem Vorratsgehäuse (10) angeordneten Einsatzteil (1), wobei das Einsatzteil (1) ein Bodenteil (2) und eine randseitige Einsatzwandung (3) aufweist, wobei weiter das Bodenteil (2) das Vorratsgehäuse (10) in einen Vorratsraum und einen Ausgaberaum unterteilt und das Spendegut von dem Vorratsraum (10) nur unter Durchsetzung einer in dem Bodenteil ausgebildeten Durchsatzöffnung (4) in den Ausgaberaum gelangen kann und die Einsatzwand (3) oberseitig mit einem nach außen übergreifenden, auf dem Außenrand (12) aufliegenden Flansch (15) endet, **dadurch gekennzeichnet, dass** an der Einsatzwandung (3) eine oder mehrere zu der Durchsatzöffnung (4) hin vorstehende Rippen (23) ausgebildet sind.

13. Spender nach Anspruch 12, **gekennzeichnet durch** eines oder mehrere der Merkmale des Einsatzteils (1) gemäß einem der Ansprüche 2 bis 11.

14. Spender nach einem der Ansprüche 13, **dadurch gekennzeichnet, dass** die Bodenplatte (24) auf dem Boden (13) des Spenders aufliegt.

## Claims

1. Insert part (1) for a dispenser, in particular a dispenser for individual goods, such as a tablet dispenser, having a base part (2) and an edge-side insert wall (3), the base part (2) comprising a through-opening (4) and a support surface (5) surrounding the through-opening (4), and the support surface (5) furthermore protruding from the insert wall (3) and the insert wall (3) ending at the top with a flange (15) that extends outwards, **characterised in that** one or more ribs (23) which project towards the through-opening (4) are formed on the insert wall (3).

2. Insert part (1) according to claim 1, **characterized in that** the base part (2) has a circular outline.

3. Insert part (1) according to either of the preceding claims, **characterised in that** a rib (23) has a decreasing degree of projection (b) in a direction of projection.

4. Insert part (1) according to any of the preceding claims, **characterised in that** a rib (23) extends radially when the wall extends in a circle.

5. Insert part (1) according to any of the preceding claims, **characterised in that** the base part (2) comprises, on the back of the support surface (5), one or more legs (6) which extend substantially at a right angle to the base part (2), a leg or each leg (6) allowing free access to the entire base part (2), with the exception of the transition of said leg into the base part (2), such that even when only one through-opening (4) is formed, said opening can be accessed from the entire space below the base part (2).

6. Insert part (1) according to claim 5, **characterised in that** a leg (6) is rod-like.

7. Insert part (1) according to either claim 5 or claim 6, **characterised in that** a leg (6) is formed without overlapping the insert wall (3).

8. Insert part (1) according to any of claims 5 to 7, **characterised in that** a leg (6) is plugged into the base part (2).

9. Insert part (1) according to any of claims 5 to 8, **characterised in that** a leg (6) has a thickening (9) at the free end thereof.

10. Insert part (1) according to any of claims 5 to 9, **characterised in that** a plurality of legs (6) are arranged so as to be distributed at the same circumferential angle with respect to a central axis of the base part (2).

11. Insert part according to any of claims 5 to 10, **characterised in that** a leg (6) or a plurality of legs (6) are connected to a base plate (24).

12. Dispenser for outputting a dispensing product, in particular a dispenser for individual goods, such as a tablet dispenser, it being necessary to turn the dispenser initially in a closed state in order to move dispensing product into a ready-to-remove position, having a storage housing (10), which comprises an opening which can be closed by a closure part (16), a base (13) and an outer wall (12), and an insert part (1) arranged in the storage housing (10), the insert part (1) comprising a base part (2) and an edge-side insert wall (3), the base part (2) furthermore dividing the storage housing (10) into a storage space and an output space, and the dispensing product being able to reach the output space from the storage space (10) only by passing through a through-opening (4) formed in the base part, and the insert wall (3) ending at the top with a flange (15) that extends outwards and abuts the outer edge (12), **characterised in that** one or more ribs (23) which project towards the through-opening (4) are formed on the insert wall (3).

13. Dispenser according to claim 12, **characterised by** one or more of the features of the insert part (1) according to any of claims 2 to 11.

14. Dispenser according to any of claims 13, **characterised in that** the base plate (24) rests on the base (13) of the dispenser.

## Revendications

1. Insert (1) pour un distributeur, en particulier un distributeur de produits en vrac, tel que, par exemple, un distributeur de comprimés, comportant une partie de base (2) et une paroi d'insertion (3) sur le bord, dans laquelle la partie de base (2) présente une ouverture de passage (4) et une surface de réception (5) entourant l'ouverture de passage (4), et dans laquelle en outre la paroi d'insertion (3) fait saillie par rapport à la surface de réception (5) et la paroi d'insertion (3) se termine sur le haut avec une collerette (15) débordant sur l'extérieur, **caractérisé en ce qu'**une ou plusieurs nervures (23) en saillie vers l'ouverture de passage (4) sont formées sur la paroi d'insertion (3).

2. Insert (1) selon la revendication 1, **caractérisé en ce que** la partie de base (2) présente un tracé de base circulaire.

3. Insert (1) selon l'une des revendications précédentes, **caractérisé en ce qu'**une nervure (23) présente dans une direction de saillie une dimension de saillie (b) décroissante.

4. Insert (1) selon l'une des revendications précédentes, **caractérisé en ce que** pour une paroi s'étendant de manière circulaire, une nervure (23) s'étend radialement.

5. Insert (1) selon l'une des revendications précédentes, **caractérisé en ce que** la partie de base (2) présente un ou plusieurs pieds (6) s'étendant sensiblement perpendiculairement à la partie de base (2) à l'arrière de la surface de réception (5), dans lequel un pied ou chaque pied (6) laisse libre accès à l'ensemble de la partie de base (2), sauf à son raccordement à la partie de base (2), de manière que même quand une seule ouverture (4) est formée, celle-ci soit accessible depuis un espace complet défini sous la partie de base (2).

6. Insert (1) selon la revendication 5, **caractérisé en ce qu'**un pied (6) est en forme de tige.

7. Insert (1) selon l'une des revendications 5 ou 6, **caractérisé en ce qu'**un pied (6) est formé à l'extérieur d'un recouvrement de la paroi d'insertion (3).

8. Insert (1) selon l'une des revendications 5 à 7, **caractérisé en ce qu'**un pied (6) est maintenu par enfichage dans la partie de base (2).

9. Insert (1) selon l'une des revendications 5 à 8, **caractérisé en ce qu'**un pied (6) présente un renflement (9) à son extrémité libre.

10. Insert (1) selon l'une des revendications 5 à 9, **caractérisé en ce que** plusieurs pieds (6) sont agencés en étant répartis selon le même angle circonférentiel par rapport à un axe central de la partie de base (2).

11. Insert selon l'une des revendications 5 à 10, **caractérisé en ce qu'**un ou plusieurs pieds (6) sont reliés à une plaque de base (24).

12. Distributeur pour distribuer un produit, en particulier un distributeur de produits en vrac, tel que, par exemple, un distributeur de comprimés, dans lequel le distributeur est destiné d'abord à être retourné à l'état fermé pour déplacer le produit à distribuer dans une position prête au prélèvement, le distributeur comprenant un boîtier de stockage (10) présentant une ouverture pouvant être fermée par une partie de fermeture (16), une base (13), ainsi qu'une paroi extérieure (12), et un insert (1) agencé dans le boîtier de stockage (10), dans lequel l'insert (1) comporte une partie de base (2) et une paroi d'insertion (3) sur le bord, dans lequel en outre la partie de base (2) subdivise le boîtier de stockage (10) en un espace de stockage et un espace de distribution et le produit à distribuer ne peut passer de l'espace de stockage (10) dans l'espace de distribution qu'en traversant une ouverture de passage (4) formée dans la partie de base, et la paroi d'insertion (3) se termine sur le côté supérieur par une collerette (15) qui déborde sur l'extérieur et vient en appui sur le bord extérieur (12), **caractérisé en ce qu'**une ou plusieurs nervures (23) en saillie vers l'ouverture de passage (4) sont formées sur la paroi d'insertion (3).

13. Distributeur selon la revendication 12, **caractérisé par** une ou plusieurs des caractéristiques de la pièce d'insertion (1) selon l'une des revendications 2 à 11.

14. Distributeur selon l'une des revendications 13, **caractérisé en ce que** la plaque de base (24) repose sur la base (13) du distributeur.
